# EUROPÄISCHE PATENTSCHRIFT

(11) **EP 3 880 595 B1**
(45) Veröffentlichungstag und Bekanntmachung des Hinweises auf die Patenterteilung: **11.09.2024**
(21) Anmeldenummer: 19789645.9
(22) Anmeldetag: 15.10.2019
(51) Int. Cl.: B66B 5/18

(54) **ELEKTROMECHANISCHER BETÄTIGER ZUM BETÄTIGEN EINER BREMSE EINER AUFZUGANLAGE**
ELECTROMECHANICAL ACTUATOR FOR ACTUATING A BRAKE OF AN ELEVATOR INSTALLATION
ACTIONNEUR ÉLECTROMÉCANIQUE POUR ACTIONNER UN FREIN D'UN SYSTÈME D'ASCENSEUR

(30) Priorität: 12.11.2018 DE 102018219259
(43) Veröffentlichungstag der Anmeldung: 22.09.2021
(73) Patentinhaber: TK Elevator Innovation and Operations GmbH, 40472 Düsseldorf (DE)
(72) Erfinder: PAWLIK, Ulrike, 70771 Leinfelden-Echterdingen (DE)
(74) Vertreter: Jacobi, Nicolas
(86) Internationale Anmeldenummer: PCT/EP2019/077845
(87) Internationale Veröffentlichungsnummer: WO 2020/099051

(56) Entgegenhaltungen:
- CN-A- 106 744 143
- CN-A- 106 744 145
- US-A1- 2007 089 937
- US-A1- 2013 248 298

## Beschreibung

Die Erfindung betrifft einen elektromagnetischen Betätiger zum Betätigen einer Bremse einer Aufzuganlage, welcher Betätiger einen Kraftspeicher, eine Halteeinrichtung, einen Rücksteller und einen Verbinder umfasst, wobei der Betätiger derart ausgebildet ist, dass in einem Bereitschaftszustand die Halteeinrichtung den Verbinder entgegen einer durch den Kraftspeicher aufgebrachten Betätigungskraft in einer Bereitschaftsstellung hält, in einem Auslösezustand die Halteeinrichtung den Verbinder nicht in dessen Bereitschaftsstellung hält und der Verbinder in eine Auslösestellung überführt ist, und während einer Rückholphase der Betätiger unter Verwendung des Rückstellers aus dem Auslösezustand in den Bereitschaftszustand überführbar ist, wobei der Betätiger eine Rotationsanordnung umfasst, welche Rotationsanordnung eine Führungsfuge aufweist, in welche der Verbinder mit einem ersten Ende eingreift und der Rücksteller einen Rotationsmotor umfasst, der eingerichtet ist, den Betätiger aus dem Auslösezustand in den Bereitschaftszustand zu überführen.

Weiter betrifft die Erfindung eine Aufzuganlage umfassend eine Bremse und einen Betätiger, der mit der Bremse zusammenwirkt, um einen Fahrkorb, der in einem Aufzugschacht der Aufzuganlage verfahren wird, abzubremsen.

Die CN 106 744 145 A, als nächstliegender Stand der Technik, offenbart einen elektromagnetischen Betätiger zum Betätigen einer Bremse einer Aufzuganlage, wobei der Betätiger eine Kniehebelanordnung umfasst.

Die WO 2018/060251 A1 offenbart einen elektromagnetischen Betätiger zum Betätigen einer Bremse einer Aufzuganlage, wobei der Betätiger eine Kniehebelanordnung umfasst. Diese Kniehebelanordnung hat den Nachteil, dass sie viel Platz einnimmt.

Vor diesem Hintergrund ist es eine Aufgabe der vorliegenden Erfindung, einen anfangs genannten elektromagnetischen Betätiger zu verbessern, sowie eine Aufzuganlage umfassend eine Bremse und einen elektromagnetischen Betätiger. Insbesondere soll der elektromagnetische Betätiger dabei eine einfache Konstruktion aufweisen, die zugleich platzsparend ist und robust bezüglich Verformungen während des Betriebs ist.

Zur Lösung dieser Aufgabe werden ein elektromagnetischer Betätiger zum Betätigen einer Bremse einer Aufzuganlage, sowie eine Aufzuganlage umfassend eine Bremse und einen elektromagnetischen Betätiger gemäß dem Anspruch 1 vorgeschlagen. Weitere vorteilhafte Ausgestaltungen der Erfindung sind in den abhängigen Ansprüchen und der Beschreibung beschrieben sowie in den in den Figuren gezeigten Ausführungsbeispielen dargestellt.

Die vorgeschlagene Lösung sieht einen elektromagnetischen Betätiger zum Betätigen einer Bremse einer Aufzuganlage vor, welcher Betätiger einen Kraftspeicher, eine Halteeinrichtung, einen Rücksteller und einen Verbinder umfasst. Dabei ist der Betätiger derart ausgebildet, dass in einem Bereitschaftszustand die Halteeinrichtung den Verbinder entgegen einer durch den Kraftspeicher aufgebrachten Betätigungskraft in einer Bereitschaftsstellung hält, in einem Auslösezustand die Halteeinrichtung den Verbinder nicht in dessen Bereitschaftsstellung hält und der Verbinder in eine Auslösestellung überführt ist, und während einer Rückholphase der Betätiger unter Verwendung des Rückstellers aus dem Auslösezustand in den Bereitschaftszustand überführbar ist. Insbesondere umfasst der Betätiger dabei eine Rotationsanordnung, welche Rotationsanordnung eine Führungsfuge aufweist, in welche der Verbinder mit einem ersten Ende eingreift und der Rücksteller einen Rotationsmotor umfasst, der eingerichtet ist, den Betätiger aus dem Auslösezustand in den Bereitschaftszustand zu überführen.

Insbesondere umfasst die Halteeinrichtung des Betätigers einen Elektromagneten und eine Ankerplatte.

Mit seinem zweiten Ende kann der Verbinder mit der Bremse der Aufzuganlage verbunden sein. Insbesondere wirkt der Betätiger mit der Bremse über den Verbinder derart zusammen, dass durch ein Überführen des Betätigers in den Auslösezustand die Bremse in einen Zustand mit bremsender Wirkung überführt wird. Wird also der Betätiger in den Auslösezustand überführt, so wird die Bremse derart betätigt, dass ein Fahrkorb, der in einem Aufzugschacht der Aufzuganlage verfahren wird, abgebremst wird. Dies bedeutet allerdings nicht zwangsläufig, dass die Bremse, die den Fahrkorb abbremst, wieder gelöst wird, wenn der Betätiger aus dem Auslösezustand in den Bereitschaftszustand rückgeführt wird.

In einer nicht beanspruchten Ausgestaltung umfasst der Rücksteller des Betätigers einen Linearmotor.

Der Linearmotor ist dazu eingerichtet den Betätiger aus dem Auslösezustand in den Bereitschaftszustand zu überführen. Insbesondere werden mittels des Linearmotors ein Elektromagnet und eine Ankerplatte miteinander in Kontakt gebracht und anschließend die Rotationsanordnung des Betätigers in ihre Bereitschaftsstellung zurückgeführt. Während dieser Rückholphase des Betätigers ist es möglich, dass durch ein Ausschalten des Elektromagneten der Betätiger erneut in den Auslösezustand überführt wird, bevor der Betätiger vollständig in seinen Bereitschaftszustand überführt wurde.

In einer weiteren Ausgestaltung der Erfindung greift der Rotationsmotor direkt an der Rotationsanordnung des Betätigers an und dreht die Rotationsanordnung zurück in ihre Bereitschaftsstellung. Sobald die Rotationsanordnung in ihre Bereitschaftsstellung gebracht wurde, wird der Betätiger mittels der Halteeinrichtung in seinem Bereitschaftszustand gehalten. Insbesondere ist es während der Rückholphase, in der der Rotationsmotor die Rotationsanordnung in ihre Bereitschaftsstellung zurückdreht, der Betätiger erneut in den Auslösezustand überführt werden, bevor der Betätiger vollständig in seinen Bereitschaftszustand überführt wurde. Insbesondere ist dabei eine an die Rotationsanordnung angreifende Auslösekraft des Kraftspeichers größer als eine Rückstellkraft des Rotationsmotors. Insbesondere ist bei der Überführung des Betätigers in den Auslösezustand der, der Auslösekraft entgegenwirkende, mechanische Widerstand des Rotationsmotors sehr gering.

In einer Ausgestaltung der Erfindung umfasst der Betätiger eine Führungskulisse, welche eine Bahnkurve der Halteeinrichtung während der Rückholphase definiert. Insbesondere umfasst der Betätiger eine solche Führungskulisse, wenn der Rücksteller des Betätigers einen Linearmotor umfasst. Diese Führungskulisse ermöglicht ein Einleiten der Rückholphase zu jedem beliebigen Zeitpunkt nachdem die Halteeinrichtung gelöst wurde. Somit ist es möglich die Rückholphase einzuleiten, bevor der Betätiger den Auslösezustand erreicht.

In einer Ausgestaltung, bei der der Rücksteller des Betätigers einen Rotationsmotor umfasst, ist eine Führungskulisse nicht von Nöten. Dies führt zu einem Vorteil der Verwendung eines Rotationsmotors gegenüber einer Verwendung eines Linearmotors, da die Führungskulisse entsprechend der Geometrie der Rotationsanordnung angepasst werden muss. Durch die Verwendung eines Rotationsmotors kann insbesondere die Rotationsanordnung flexibler ausgestaltet werden. Entsprechend den räumlichen Gegebenheiten der Aufzuganlage, kann die Rotationsanordnung in Größe und Form angepasst werden, ohne dass eine komplizierte Berechnung für die Bahnkurve einer Führungskulisse für einen Rücksteller durchgeführt werden muss.

Vorteilhafterweise weist der erfindungsgemäße elektromagnetische Betätiger gegenüber dem bekannten Stand der Technik den Vorteil auf, dass die Rotationsanordnung gegenüber einer Kniehebelanordnung eine robustere Konstruktion aufweist, die gegenüber Verformungen weniger anfällig ist. Weiter bietet die Verwendung einer Rotationsanordnung den Vorteil, dass ihre Größe und Form den räumlichen Gegebenheiten in der Aufzuganlage flexibler angepasst werden kann.

Weitere vorteilhafte Einzelheiten, Merkmale und Ausgestaltungsdetails der Erfindung werden im Zusammenhang mit den in den Figuren dargestellten Ausführungsbeispielen näher erläutert. Dabei zeigt:
- Fig. 1: einen erfindungsgemäßen Betätiger in einer ersten Ausgestaltung:
a) in einem Bereitschaftszustand
b) in einem Auslösezustand
- Fig. 2: ein Diagramm umfassend den Verlauf der Haltekraft und der Auslösekraft, sowie den Verlauf der Rückholkraft für einen Betätiger gemäß Fig. 1;
- Fig. 3: einen Betätiger in einer zweiten nicht beanspruchten Ausgestaltung während eines Übergangs in der Auslösezustand:
a) im Bereitschaftszustand
b) in einem ersten Zustand während der Überführung in den Auslösezustand
c) in einem zweiten Zustand während der Überführung in den Auslösezustand
d) im Auslösezustand;
- Fig. 4: einen Betätiger in der zweiten nicht beanspruchten Ausgestaltung während einer Rückholphase:
a) im Auslösezustand
b) in einem ersten Zustand während der Rückholphase
c) in einem zweiten Zustand während der Rückholphase
d) im Bereitschaftszustand;
- Fig. 5: ein Diagramm umfassend den Verlauf der Haltekraft und der Auslösekraft für einen Betätiger gemäß der nicht beanspruchten zweiten Ausgestaltung der Figuren 3 und 4; und
- Fig. 6: einen erfindungsgemäßen Betätiger in einer dritten nicht beanspruchten Ausgestaltung.

Im Falle eines Defekts einer Aufzuganlage können eine oder mehrere Sicherheitsbremsen aktiviert werden. Diese Sicherheitsbremsen werden mittels eines Betätigers (1) mit einem Verbinder (7) aktiviert, wobei der Verbinder (7) eine Auslösekraft vom Betätiger auf die Bremsen leitet.

Ein entsprechender erfindungsgemäßer Betätiger 1 ist in Fig. 1 gezeigt. Der Betätiger 1 umfasst einen Rahmen 8, an welchem die Komponenten des Betätigers 1 montiert sind. Der Verbinder 7 ist in diesem Ausführungsbeispiel eine Stange. Zur Betätigung der Bremsen wird der Verbinder 7 parallel zu seiner Erstreckungsrichtung verlagert. Vorgespannt wird der Verbinder 7 durch einen Kraftspeicher 2, hier beispielhaft in Form einer Spiralfeder. Diese Spiralfeder 2 ist zwischen einem ersten Kraftspeicheranschlag 13 und einem zweiten Kraftspeicheranschlag 14 eingespannt. Dabei ist der erste Kraftspeicheranschlag 13, welcher auch als Führung für den Verbinder 7 dient, fest mit dem Rahmen 8 verbunden. Der zweite Kraftspeicheranschlag 14 ist fest an dem Verbinder 7 angebracht und bewegt sich mit dem Verbinder 7 mit. Durch den Kraftspeicher 2 wird folglich der Verbinder 7 ausgehend von dem ersten Kraftspeicheranschlag 13 in Richtung des zweiten Kraftspeicheranschlags 14 mit einer Betätigungskraft F₂ beaufschlagt.

Weiter umfasst der Betätiger 1 eine Rotationsanordnung 10, welche eine gekrümmte Führungsfuge 12 aufweist, in welcher ein mit dem Verbinder 7 fest verbundener Stift 9 geführt wird.

Der Verbinder 7 kann von einer Halteeinrichtung 3 in einer Bereitschaftsstellung gehalten werden, die über die Rotationsanordnung 10 eine Gegenkraft auf den Verbinder 7 bereitstellt. Die Halteeinrichtung 3 umfasst zwei Teile 4, 5, nämlich eine, insbesondere ferromagnetische, Ankerplatte 5, sowie einen schaltbaren Elektromagneten 4. Dabei ist der Elektromagnet 4 am Rahmen 8 angebracht, während die Ankerplatte 5 an der Rotationsanordnung 10 angeordnet ist. Die beiden Teile 4, 5 können ebenso umgekehrt angeordnet sein.

Im Bereitschaftszustand I (Fig. 1a) befindet sich der Kraftspeicher 2, die Halteeinrichtung 3, die beiden Teile 4, 5 der Haltevorrichtung 3, die Rotationsanordnung 10 und der Verbinder jeweils in einer Bereitschaftsstellung. Der zweite Teil 5 der Haltevorrichtung 3 hält die Rotationsanordnung 10 in deren Bereitschaftsstellung. Die Rotationsanordnung 10 hält den Verbinder 7 in dessen Bereitschaftsstellung.

Über die Geometrie der Rotationsanordnung 10 und die Betätigungskraft F₂ wird dabei eine Bereitschaftshaltekraft F_{3I} der Halteeinrichtung 3 definiert, die erforderlich ist, um die Rotationsanordnung 10 in deren Bereitschaftsstellung zu halten.

Zum Einleiten des Auslösezustands II (Fig. 1b) entfällt die Bereitschaftshaltekraft (F_{3I} = 0) durch Ausschalten des Elektromagneten 4. Hierunter fällt auch eine Reduktion der Haltekraft unterhalb eines Grenzwertes. Die Haftung der Ankerplatte 5 am Magneten 4 entfällt, wodurch die Ankerplatte 5, die Rotationsanordnung 10 und der Verbinder 7 aufgrund der Beaufschlagung durch den Kraftspeicher 2 in deren Auslösestellung überführt werden.

Bei einer Auslösung wird der zweite Kraftspeicheranschlag 14 und damit der Verbinder 7 in Richtung einer Rotationsanordnung 10 verlagert. Durch den am Verbinder 7 fest angeordneten Stift 9, welcher in der Führungsfuge 12 der Rotationsanordnung 10 geführt wird, wird die Kraft F₂ des Kraftspeichers 2 auf die Rotationsanordnung 10 beaufschlagt, wodurch die Rotationsanordnung 10 um einen festen Drehpunkt 11 gedreht wird. Die Führungsfuge 12 weist einen Auslöseanschlag 15 auf. Die Rotationsanordnung 10 wird soweit gedreht, bis der Stift 9 am Auslöseanschlag 15 anschlägt (Auslösezustand II).

Zum Rückholen umfasst der Betätiger 1 einen Rücksteller 6, hier beispielhaft in Form eines Rotationsmotors. In der dargestellten Ausführungsform des Betätigers 1 greift der Rotationsmotor 6 am Drehpunkt 11 der Rotationsanordnung 10 an. Ebenso kann der Rotationsmotor 6 auch an jedem anderen beliebigen Punkt der Rotationsanordnung 10 angreifen. Während der Rückholphase III dreht der Rotationsmotor 6 die Rotationsanordnung 10 bis in die Bereitschaftsstellung zurück, in der die Ankerplatte 5 und der Magnet 4 wieder in Kontakt zueinander gebracht werden, wobei der Rotationsmotor 6 eine Rückholkraft F_{6III} auf die Rotationsanordnung 10 aufbringt. Im Bereitschaftszustand I wirkt keine Kraft F₆ durch den Rotationsmotor auf die Rotationsanordnung 10. Während der Auslösung wirkt durch den Rotationsmotor 6 keine Kraft F₆ entgegen der Drehbewegung der Rotationsanordnung 10 in den Auslösezustand II.

Während der Rückholphase III werden die Rotationsanordnung 10, die Halteeinrichtung 3 und der Verbinder 7 in deren Bereitschaftsstellung überführt. Nach Beendigung der Rückholphase nimmt der Betätiger 1 wieder dessen Bereitschaftszustand I ein.

In Figur 2 sind wesentliche Parameter der Funktion des in Figur 1 gezeigten Betätigers qualitativ skizziert. Im Bereitschaftszustand I wird die Rotationsanordnung durch die Halteeinrichtung in ihrer Bereitschaftsstellung gehalten, wofür eine Haltekraft F_{3I} aufgewendet werden muss, welche einer Auslösekraft F_{2I} des Kraftspeichers entgegenwirkt.

Die Überführung von dem Bereitschaftszustand I zum Auslösezustand II erfolgt durch Lösen der Halteeinrichtung (Haltekraft F_{3II} = 0). Aufgrund dessen entspannt sich der Kraftspeicher zumindest teilweise schlagartig, wodurch sich die im Kraftspeicher gespeicherte Kraft F₂ entsprechend schlagartig reduziert.

In der Rückholphase III erfolgt eine kontinuierliche Rückstellung der Rotationsanordnung durch den Rotationsmotor. Dabei wird die als Kraftspeicher dienende Feder zusammengedrückt, weshalb die Auslösekraft F_{2III} einen kontinuierlich ansteigenden Verlauf aufweist. Die Rückstellkraft F_{6III} des Rotationsmotors muss der Auslösekraft F_{2III} entgegenwirken. Aufgrund der kontinuierlichen Zunahme der Auslösekraft F_{2III}, muss auch die Rückstellkraft F_{6III} des Rotationsmotors einen kontinuierlich ansteigenden Verlauf aufweisen.

Erreicht die Rotationsanordnung wieder ihre Bereitschaftsstellung, so wird der Elektromagnet der Halteeinrichtung derart angesteuert, dass die Halteeinrichtung eine Haltekraft (F_{3I} ≠ 0) aufweist, die der Auslösekraft F_{2I} des Kraftspeichers entgegenwirkt, sodass die Rotationsanordnung in ihrer Bereitschaftsstellung gehalten wird. Eine Rückstellkraft durch den Rotationsmotor ist dann nicht mehr von Nöten, sodass die Rückstellkraft schlagartig reduziert werden kann (F_{6I} = 0).

Für die Haltekraft F₃ gilt demnach, dass sie im Bereitschaftszustand I einen Wert aufweisen muss, der groß genug ist, um der Auslösekraft F₂ entgegenzuwirken und die Rotationsanordnung in ihrer Bereitschaftsstellung zu halten. Zum Überführen in den Auslösezustand II muss die Haltekraft F₃ entsprechend reduziert werden, dass die Rotationsanordnung aufgrund der Auslösekraft F₂ in Bewegung versetzt wird. Erst nach Beendigung der Rückholphase III muss die Haltekraft F₃ wieder einen Wert aufweisen, der groß genug ist, um der Auslösekraft F₂ entgegenzuwirken und die Rotationsanordnung in ihrer Bereitschaftsstellung zu halten. Insbesondere heißt das für die Haltkraft F₃, dass diese nur zwei verschiedene Werte annimmt. Dementsprechend kann der Elektromagnet zwischen zwei Betriebszuständen gewechselt werden. Insbesondere ist der Elektromagnet im Bereitschaftszustand I in einem angeschalteten Zustand und im Auslösezustand II, sowie in der Rückholphase III in einem ausgeschalteten Zustand.

Die Rückstellkraft F₆ nimmt während der Überführung in den Auslösezustand II idealerweise den Wert F₆ = 0 an, sodass diese einer Betätigung der Bremsen nicht entgegenwirkt.

Anhand der Figuren 3 und 4 wird der Betätiger (1) in einer zweiten nicht beanspruchten Ausgestaltung beschrieben. Dabei zeigen die Figuren 3a-3d und 4a-4d denselben Betätiger (1) in jeweils unterschiedlichen Betriebszuständen. Aus Übersichtlichkeitsgründen sind hierbei jeweils nur in den Teilfiguren a und d Bezugszeichen eingefügt. Gleiche Bauteile in den Teilfiguren b und c sind als äquivalent zu betrachten.

Der in den Figuren 3 und 4 dargestellte nicht beanspruchte Betätiger 1 unterscheidet sich zu dem in Figur 1 dargestellten Betätiger durch die Bauart des Rückstellers 6. Bei dem in den Figuren 3 und 4 dargestellten Rücksteller 6 handelt es sich um einen linearen Rücksteller, wobei für die Rückholphase der Elektromagnet 4 entlang einer Führungskulisse 17 geführt wird. Dabei beschreibt die Führungskulisse 17 dieselbe Laufbahn, welche die Ankerplatte 5 während der Überführung in den Auslösezustand beschreibt. Auf diese Weise kann zu jedem Zeitpunkt während der Überführung in den Auslösezustand eine Rückholphase begonnen werden. Sodass die Rotationsanordnung mittels des Rückstellers 6 in ihre Bereitschaftsstellung zurückgeholt werden kann, bevor die Rotationsanordnung den Auslösezustand erreicht.

Die Figuren 3a-3d zeigen den Betätiger 1 während einer Überführung von seinem Bereitschaftszustand (Fig. 3a) in seinen Auslösezustand (Fig. 3d).

Die Figuren 4a-4d zeigen den Betätiger 1 während der Rückholphase. Dabei zeigt Fig. 4a zeigt den Betätiger 1 in seinem Auslösezustand und Fig. 4d zeigt den Betätiger 1 in seinem Bereitschaftszustand.

In Figur 5 sind wesentliche Parameter der Funktion des in Figur 3 und 4 gezeigten Betätigers qualitativ skizziert. Im Bereitschaftszustand I wird die Rotationsanordnung durch die Halteeinrichtung in ihrer Bereitschaftsstellung gehalten, wofür eine Haltekraft F_{3I} aufgewendet werden muss, welche einer Auslösekraft F_{2I} des Kraftspeichers entgegenwirkt.

Die Überführung von dem Bereitschaftszustand I zum Auslösezustand II erfolgt durch Lösen der Halteeinrichtung (Haltekraft F_{3II} = 0). Aufgrund dessen entspannt sich der Kraftspeicher zumindest teilweise schlagartig, wodurch sich die im Kraftspeicher gespeicherte Kraft F₂ entsprechend schlagartig reduziert.

In der Rückholphase III erfolgt eine kontinuierliche Rückstellung der Rotationsanordnung durch einen Rücksteller in Form eines Linearmotors. Dabei wird die als Kraftspeicher dienende Feder zusammengedrückt, weshalb die Auslösekraft F_{2III} einen kontinuierlich ansteigenden Verlauf aufweist. Die Haltekraft F_{3III} muss der Auslösekraft F_{2III} entgegenwirken. Aufgrund der kontinuierlichen Zunahme der Auslösekraft F_{2III}, muss auch die Haltekraft F_{3III} einen kontinuierlich ansteigenden Verlauf aufweisen.

Erreicht die Rotationsanordnung wieder ihre Bereitschaftsstellung, weist die Haltekraft einen Wert (F_{3I}) auf, der der Auslösekraft F_{2I} des Kraftspeichers entgegenwirkt, sodass die Rotationsanordnung in ihrer Bereitschaftsstellung gehalten wird.

Im Gegensatz zu der in Fig. 1 dargestellten ersten Ausführungsform muss in der in den Figuren 3 und 4 dargestellten nicht beanspruchten zweiten Ausführungsform demnach für die Betätigung des Betätigers (1) nur ein Bauteil, nämlich die Halteeinrichtung (3), elektronisch angesteuert werden. In der nicht beanspruchten zweiten Ausführungsform muss die Haltekraft F_{3III} in der Rückholphase eine kontinuierliche Zunahme aufweisen, um die Rotationsanordnung in ihre Bereitschaftsstellung zurückzudrehen. In der ersten Ausführungsform (Fig. 1) dagegen gestaltet sich die Ansteuerung der Halteeinrichtung (3) einfacher, da die Haltekraft F₃ lediglich zwei voneinander verschiedene Werte annehmen muss. Dies kann insbesondere durch ein Einschalten und Ausschalten des Elektromagneten realisiert werden.

Fig. 6 zeigt eine nicht beanspruchte dritte Ausführungsform des Betätigers 1. Diese unterscheidet sich zu der in den Figuren 3 und 4 dargestellten nicht beanspruchten zweiten Ausführungsform insofern, als dass der Kraftspeicher 2 hier als Torsionsfeder ausgeführt ist, welche mit einem ersten Ende am Drehpunkt 11 der Rotationsanordnung 10 angreift und mit einem zweiten Ende an einem beliebigen anderen Punkt der Rotationsanordnung 10 angreift. Durch ein Lösen der Halteeinrichtung 3, insbesondere durch ein Ausschalten des Elektromagneten 4, rotiert die Rotationsanordnung 10, aufgrund der Auslösekraft F₂ der Torsionsfeder 2, um den Drehpunkt 11. Aufgrund dieser Drehbewegung der Rotationsanordnung 10 wird der Verbinder 7 entlang seiner Erstreckungsrichtung verschoben, wodurch die Bremsen ausgelöst werden.

Die in den Figuren 3, 4 und 6 dargestellten nicht beanspruchten Ausführungsformen des Betätigers 1 weisen eine Führungskulisse 17 auf, entlang der die Haltevorrichtung 3 während der Rückholphase verfahren wird. Diese Führungskulisse 17 ermöglicht ein Einleiten der Rückholphase zu jedem beliebigen Zeitpunkt nachdem die Halteeinrichtung 3 gelöst wurde.

Die Verwendung eines Rotationsmotors als Rücksteller 6, wie exemplarisch anhand der in Fig. 1 dargestellten ersten Ausführungsform gezeigt, weist gegenüber der Verwendung eines Linearmotors als Rücksteller 6 den Vorteil auf, dass keine Führungskulisse benötigt wird, die entsprechend der Geometrie der Rotationsanordnung 10 angepasst werden muss. Durch die Verwendung eines Rotationsmotors als Rücksteller 6 kann insbesondere die Rotationsanordnung flexibler ausgestaltet werden. Entsprechend den räumlichen Gegebenheiten der Aufzuganlage, kann die Rotationsanordnung in Größe und Form angepasst werden, ohne dass eine komplizierte Berechnung für die Bahnkurve einer Führungskulisse für einen Rücksteller durchgeführt werden muss.

### Bezugszeichenliste

- 1: Elektromechanischer Betätiger, überführbar zwischen Bereitschaftszustand, Auslösezustand und Rückholphase
- 2: Kraftspeicher, überführbar zwischen Bereitschaftsstellung und Auslösestellung
- 3: Halteeinrichtung, überführbar zwischen Bereitschaftsstellung, Auslösestellung und Rückholstellung
- 4: Elektromagnet, überführbar zwischen Bereitschaftsstellung und Rückholstellung
- 5: Ankerplatte, überführbar zwischen Bereitschaftsstellung und Auslösestellung
- 6: Rücksteller, überführbar zwischen Bereitschaftsstellung und Rückholstellung
- 7: Verbinder, überführbar zwischen Bereitschaftsstellung und Auslösestellung
- 8: Rahmen
- 9: Stift
- 10: Rotationsanordnung, überführbar zwischen Bereitsschaftsstellung und Auslösestellung
- 11: Drehpunkt
- 12: Führungsfuge
- 13: erster Kraftspeicheranschlag
- 14: zweiter Kraftspeicheranschlag
- 15: Auslöseanschlag
- 16: Führung
- 17: Führungskulisse

- F₂: Auslösekraft, bereitgestellt durch Kraftspeicher 2
- F₃: Haltekraft, bereitgestellt durch Halteeinrichtung 3
- F₆: Rückstellkraft, bereitgestellt durch Rücksteller 6

- I: Bereitschaftszustand
- II: Auslösezustand
- III: Rückholphase

## Patentansprüche

1. Elektromagnetischer Betätiger (1) zum Betätigen einer Bremse einer Aufzuganlage, welcher Betätiger (1) umfasst:
• einen Kraftspeicher (2),
• eine Halteeinrichtung (3),
• einen Rücksteller (6),
• einen Verbinder (7),
wobei der Betätiger (1) derart ausgebildet ist, dass
• in einem Bereitschaftszustand (I) die Halteeinrichtung (3) den Verbinder (7) entgegen einer durch den Kraftspeicher (2) aufgebrachten Betätigungskraft (F₂) in einer Bereitschaftsstellung hält,
• in einem Auslösezustand (II) die Halteeinrichtung (3) den Verbinder (7) **nicht** in dessen Bereitschaftsstellung hält und der Verbinder (7) in eine Auslösestellung überführt ist, und
• während einer Rückholphase (III) der Betätiger (1) unter Verwendung des Rückstellers (6) aus dem Auslösezustand (II) in den Bereitschaftszustand (I) überführbar ist,
**dadurch gekennzeichnet, dass**
der Betätiger (1) eine Rotationsanordnung (10) umfasst, welche Rotationsanordnung eine Führungsfuge (12) aufweist, in welche der Verbinder (7) mit einem ersten Ende eingreift und
der Rücksteller (6) einen Rotationsmotor umfasst, der eingerichtet ist, den Betätiger (1) aus dem Auslösezustand (III) in den Bereitschaftszustand (I) zu überführen.

2. Betätiger (1) nach Anspruch 1, **dadurch gekennzeichnet, dass** der Verbinder (7) mit einem zweiten Ende zumindest mittelbar mit der Bremse der Aufzuganlage verbunden ist und insbesondere der Betätiger (1) über den Verbinder (7) mit der Bremse zusammenwirken kann, dass bei einem Überführen des Betätigers (1) in den Auslösezustand (II) die Bremse in einen Zustand mit bremsender Wirkung überführt wird.

3. Aufzuganlage umfassend eine Bremse und eine Betätiger (1) nach einem einen der Ansprüche 1, 2, wobei der Betätiger (1) mit der Bremse derart zusammenwirkt, dass bei einem Überführen des Betätigers (1) in den Auslösezustand (II) die Bremse in einen Zustand mit bremsender Wirkung überführt wird, sodass ein in einem Aufzugschacht der Aufzuganlage verfahrender Fahrkorb abgebremst wird.

## Claims

1. Electromagnetic actuator (1) for actuating a brake of an elevator installation, which actuator (1) comprises:
• an energy storage unit (2),
• a holding device (3),
• a resetting device (6),
• a connector (7),
wherein the actuator (1) is designed such that
• in a standby state (I), the holding device (3) holds the connector (7) in a standby position in opposition to an actuating force (F₂) applied by the energy storage unit (2),
• in a release state (II), the holding device (3) does not hold the connector (7) in the standby position thereof and the connector (7) is transferred into a release position, and
• during a recovery phase (III), the actuator (1) is transferable from the release state (II) into the standby state (I) by using the resetting device (6),
**characterized in that**
the actuator (1) comprises a rotational arrangement (10), which rotational arrangement has a guiding groove (12), in which the connector (7) engages with a first end and
the resetting device (6) comprises a rotational motor, which is designed to transfer the actuator (1) from the release state (III) into the standby state (I) .

2. Actuator (1) according to Claim 1, **characterized in that** the connector (7) is connected by a second end at least indirectly to the brake of the elevator installation and in particular the actuator (1) can interact with the brake by way of the connector (7), **in that**, when the actuator (1) is transferred into the release state (II), the brake is transferred into a state with a braking effect.

3. Elevator installation comprising a brake and an actuator (1) according to either of Claims 1 and 2, wherein the actuator (1) interacts with the brake in such a way that, when the actuator (1) is transferred into the release state (II), the brake is transferred into a state with a braking effect, so that an elevator car moving in an elevator shaft of the elevator installation is braked.

## Revendications

1. Actionneur électromécanique (1) permettant d'actionner un frein d'un système d'ascenseur, ledit actionneur (1) comprenant :
• un accumulateur d'énergie (2),
• un dispositif de retenue (3),
• un dispositif de rappel (6),
• un dispositif de liaison (7),
l'actionneur (1) étant réalisé de telle sorte que
• dans un état de veille (I), le dispositif de retenue (3) retient le dispositif de liaison (7) dans une position de veille à l'encontre d'une force d'actionnement (F₂) exercée par l'accumulateur d'énergie (2),
• dans un état de déclenchement (II), le dispositif de retenue (3) ne retient pas le dispositif de liaison (7) dans la position de veille de celui-ci, et le dispositif de liaison (7) est transféré dans une position de déclenchement, et
• pendant une phase de rappel (III), l'actionneur (1) peut être transféré de l'état de déclenchement (II) à l'état de veille (I) en utilisant le dispositif de rappel (6),
**caractérisé en ce que**
l'actionneur (1) comprend un agencement de rotation (10), ledit agencement de rotation présentant une fente de guidage (12) dans laquelle le dispositif de liaison (7) vient en prise par une première extrémité, et
le dispositif de rappel (6) comprend un moteur rotatif qui est conçu pour transférer l'actionneur (1) de l'état de déclenchement (III) à l'état de veille (I).

2. Actionneur (1) selon la revendication 1, **caractérisé en ce que** le dispositif de liaison (7) est relié par une deuxième extrémité au moins indirectement au frein du système d'ascenseur, et **en ce qu'**en particulier l'actionneur (1) peut coopérer avec le frein par l'intermédiaire du dispositif de liaison (7), de sorte que lors d'un transfert de l'actionneur (1) à l'état de déclenchement (II), le frein est transféré dans un état à effet de freinage.

3. Système d'ascenseur, comprenant un frein et un actionneur (1) selon l'une quelconque des revendications 1 à 2, dans lequel l'actionneur (1) coopère avec le frein de telle sorte que lors d'un transfert de l'actionneur (1) à l'état de déclenchement (II), le frein est transféré dans un état à effet de freinage de façon à freiner une cabine d'ascenseur se déplaçant dans une cage d'ascenseur du système d'ascenseur.
